# FASCICULE DE BREVET EUROPEEN

(11) **EP 3 498 944 B1**
(45) Date de publication et mention de la délivrance du brevet: **13.07.2022**
(21) Numéro de dépôt: 18212442.0
(22) Date de dépôt: 13.12.2018
(51) Int. Cl.: E05B 19/00, E05B 27/00, E05B 27/10, E05B 17/00

(54) **CLE ET CYLINDRE POUR SERRURE DE SURETE**
SCHLÜSSEL UND ZYLINDER FÜR SICHERHEITSSCHLOSS
KEY AND CYLINDER FOR SECURITY LOCK

(30) Priorité: 13.12.2017 FR 1762083
(43) Date de publication de la demande: 19.06.2019
(73) Titulaire: Etablissements Thirard, 80390 Fressenneville (FR)
(72) Inventeur: CHOQUET, Stéphane, 80132 Miannay (FR)
(74) Mandataire: Regimbeau

(56) Documents cités:
- EP-A2- 1 593 800
- EP-A2- 2 314 807
- DE-A1-102009 037 682
- DE-A1-102010 012 261
- US-A- 3 286 494
- US-A- 4 213 316
- US-A- 5 964 112

## Description

### DOMAINE TECHNIQUE GÉNÉRAL ET ART ANTÉRIEUR

L'invention concerne le domaine des cylindres de sûreté et des clés associées visant à améliorer la sûreté des serrures.

Les cylindres ou barillets de sûreté sont composés d'un stator, qui constitue la partie fixe, et d'un rotor cylindrique mobile. Le stator contient classiquement des goupilles montées sur des ressorts, qui en l'absence de clé peuvent dépasser dans le rotor et en bloquer la rotation. Le rotor contient une fente adaptée à la réception du corps de clé, au droit de laquelle sont disposées des goupilles de rotor qui reposent sur les goupilles de stator. A l'introduction de la clé correspondante, les dents du corps de clé repoussent les goupilles de rotor de sorte à ce que la jonction entre les goupilles de rotor et les goupilles de stator coïncide avec la jonction entre le rotor et le stator : le rotor peut alors tourner et actionner un mécanisme de verrouillage ou de déverrouillage.

Ce système de serrures à goupilles est soumis à plusieurs faiblesses.

D'une part, il est facile à un artisan équipé de machines à tailler les clés de reproduire le profil des dents du corps de clé.

D'autre part, le système de cylindres à goupilles peut être crocheté par un individu parvenant à aligner les goupilles avec la jonction rotor-stator à l'aide de moyens de crochetage basiques.

L'invention présentée ci-dessous permet de résoudre ces deux problématiques.

Le document US5050412 présente un dispositif où des billes sont maintenues par autant de goupilles dans des logements s'étendant à la fois dans le rotor et dans le stator, les billes bloquant ainsi la rotation du rotor. L'introduction d'une clé de forme appropriée repousse les goupilles, ce qui modifie la position des billes qui deviennent alors tangentes à la jonction rotor-stator, permettant au rotor de tourner. Cependant, la clé utilisée par cette invention n'est pas particulièrement complexe à reproduire. Par ailleurs, une clé présentant la bonne épaisseur de profil pourra entrer dans la fente à clé et repousser les goupilles, le crochetage n'étant donc pas suffisamment complexifié parce système.

Le document FR2492872 prévoit une clé comportant une rainure au fond de laquelle un alésage est effectué. Une bille est retenue à l'intérieur du logement formé par l'alésage. À l'introduction de la clé, la bille est poussée transversalement par un organe de positionnement, et repousse une goupille pour la positionner à l'interface roto-stator et ainsi débloquer la rotation du rotor. Un tel dispositif permet d'accéder à des niveaux de difficulté de reproduction de la clé et de crochetage satisfaisants. Néanmoins, la clé est alors complexe et coûteuse car son corps comporte une rainure terminée par un alésage débouchant de l'autre côté du corps de clé, une bille placée dans le logement du corps de clé, des moyens de retenue de cette bille à l'intérieur de son logement et parfois même l'organe de positionnement lui-même.

Le document US 5 964 112 prévoit un élément trapézoïdal situé dans un logement s'étendant à la fois dans le rotor et dans le stator.

Le document US 4 213 316 divulgue un dispositif pour serrure comprenant un stator, un rotor et une clé. Le rotor comportant une fente ainsi que deux logements situés de chaque côté de la fente, chaque logement accueillant un élément mobile.

### PRÉSENTATION GÉNÉRALE DE L'INVENTION

La présente invention permet de répondre au moins partiellement aux problématiques soulevées dans les paragraphes précédents.

L'un des buts de l'invention est de décrire une clé présentant un niveau élevé de difficulté de reproduction.

Un autre but de l'invention est de proposer un dispositif permettant de complexifier grandement le crochetage de la serrure qu'il équipe.

Un autre but de l'invention est que ce dispositif soit simple et peu coûteux.

Selon un premier aspect, l'invention décrit un dispositif pour serrure de sûreté composé :
- d'un rotor comportant une fente pour la réception d'un corps de clé et au moins un logement capable d'accueillir au moins un élément mobile,
- d'une clé comportant au moins une rainure de guidage le long de laquelle l'élément mobile peut se déplacer, et
- d'un stator comportant au moins une pièce de verrouillage coopérant avec ledit élément mobile dans certaines positions de la clé, tel que la rainure de guidage s'étend sur au moins une partie du corps de clé, dans sa longueur et dans sa hauteur, tel qu'en l'absence de clé, l'élément mobile est contenu à l'intérieur du logement présent dans le rotor, tel que cet élément mobile s'engage sur la rainure de guidage présente sur la clé lors de l'insertion de celle-ci dans le cylindre et tel qu'il coopère ensuite avec la rainure pour être déplacé au sein du logement, jusqu'à une position où la jonction entre l'élément mobile et la pièce de verrouillage correspond à l'interface entre le rotor et le stator, l'élément mobile empêchant alors la pièce de verrouillage de descendre dans son logement lors de la rotation du rotor.

La clé d'un tel dispositif présente un niveau élevé de difficulté de reproduction. En effet, la reproduction exacte de la rainure du corps de clé, de sa position et de son étendue sur plusieurs dimensions, est extrêmement complexe et requerrait des équipements bien plus spécifiques que les machines à tailler les clés dont les artisans sont équipés.

Par ailleurs, le crochetage d'un tel dispositif est très complexifié. En effet, une clé dont le corps ne comporte pas de rainure sera bloquée dans son introduction par l'éléments mobile. En l'absence de clé, ou avec une clé dont la rainure ne respecte pas tous les critères mentionnés, même si un individu parvient à aligner toutes les goupilles et que le rotor amorce sa rotation, la position de l'élément mobile dans son logement ne sera pas contrainte et lorsque la pièce de verrouillage se retrouvera en face du logement, elle y pénètrera et la rotation s'en retrouvera bloquée.

Enfin, ce système est simple et peu coûteux en comparaison à l'art antérieur évoqué dans la section précédente.

Selon un mode de réalisation préféré, un tel dispositif peut être avantageusement complété par les caractéristiques suivantes, prises seules ou en combinaison :
- Le rotor comprend deux logements situés de chaque côté de la fente de réception du corps de clé, ces deux logements recevant deux éléments mobiles coopérant avec deux rainures de guidage situées de chaque côté du corps de clé. Ainsi, les éléments mobiles n'étant pas situés dans l'axe de la fente d'introduction du corps de clé comme le sont les goupilles mais de chaque côté de cette fente, l'accès en est complexifié et le crochetage est rendu plus difficile. Par ailleurs, avoir deux rainures de chaque côté du corps de clé permet aux éléments mobiles de coulisser le long des rainures pour permettre l'enfoncement de la clé, et d'être déplacés vers le haut jusqu'à être tangents à la jonction entre le rotor et le stator.
- Un élément mobile est une bille sphérique. Une bille sphérique est une pièce standard, facile à fabriquer et mécaniquement simple, ce qui permet de minimiser les coûts de fabrication du dispositif.
- La pièce de verrouillage est une goupille de stator cylindrique montée sur un ressort. Cela permet d'avoir un dispositif simple, qui utilise avantageusement les goupilles de stator déjà existantes. Par ailleurs, en l'absence de clé appropriée, le ressort repoussera la goupille dans le logement de rotor, ce qui bloquera la rotation de ce dernier.
- La pièce de verrouillage est située dans le plan orthogonal à l'axe du cylindre et passant par le centre du ou des éléments mobiles. Cela permettra aux logements accueillant les éléments mobiles de se retrouver, lors de la rotation du rotor, en face de la pièce de verrouillage et donc d'autoriser la rotation uniquement si la clé a précisément les caractéristiques correspondant au dispositif.

Selon l'invention, le rotor comporte une fente pour la réception d'un corps de clé, et au moins un logement accueillant au moins un élément mobile, ledit élément mobile étant déplacé au sein du logement lors de l'insertion de la clé de façon à atteindre une position à l'interface entre le rotor et le stator.

Le rotor peut comprendre deux logements situés de chaque côté de la fente de réception du corps de clé, chaque logement accueillant un élément mobile.

Selon l'invention le stator de serrure comporte au moins une pièce de verrouillage adaptée de façon à ce que lorsque la clé correspondante est complètement insérée dans le cylindre, la jonction entre l'élément mobile et la pièce de verrouillage corresponde à l'interface entre le rotor et le stator, l'élément mobile empêchant alors la pièce de verrouillage de descendre dans son logement lors de la rotation du rotor.

Ledit stator peut être avantageusement complété par les caractéristiques suivantes, prises seules ou en combinaison :
- La pièce de verrouillage est située dans le plan orthogonal à l'axe du cylindre et passant par le centre du ou des éléments mobiles.
- La pièce de verrouillage est une goupille de stator cylindrique montée sur un ressort.

Selon un mode de réalisation, une clé pour serrure de sûreté peut comporter un corps de clé et une tête de clé. Selon l'invention, la clé comporte au moins une rainure de guidage s'étendant sur au moins une partie du corps de clé, dans sa longueur et dans sa hauteur, rainure dans laquelle l'élément mobile s'engage lors de l'insertion de la clé dans le cylindre et avec laquelle il coopère ensuite pour être déplacé au sein de son logement jusqu'à atteindre une position à l'interface entre le rotor et le stator et ainsi permettre la rotation du rotor.

Les rainures de guidage de cette clé peuvent être au nombre de deux, situées de chaque côté du corps de clé. La clé est dimensionnée de telle sorte à ce que lorsqu'elle est introduite jusqu'à sa butée, l'élément mobile guidé par les rainures soit positionné à l'interface entre le rotor et le stator.

D'autres aspects, buts et avantages de l'invention apparaîtront à la lecture de la description qui suit de ses modes de réalisation, donnée à titre purement illustratif et non limitatif, qui sera illustrée par les figures suivantes :
- Les figures 1a et 1b sont des vues schématiques d'un rotor comportant deux logements de chaque côté de la fente d'insertion de la clé, ainsi que de deux éléments mobiles sous la forme de billes, qui seront placées dans ces logements.
- La figure 2 est une vue schématique d'un stator comprenant un logement contenant une pièce de verrouillage sous la forme d'une goupille cylindrique montée sur un ressort.
- La figure 3 illustre l'invention à partir de l'exemple d'une clé plate crantée, dont le corps comporte deux rainures de guidage. Deux éléments mobiles sont également représentés à l'extrémité des rainures.
- La figure 4 est une vue schématique d'un cylindre de sûreté et de la clé correspondante au début de son insertion, illustrant la position initiale des éléments mobiles dans leurs logements de rotor.
- La figure 5 est une vue schématique d'un rotor et de la clé correspondante une fois insérée, illustrant que dans sa position finale, l'élément mobile est tangent à l'interface entre le rotor et le stator.
- La figure 6 est une vue schématique d'un cylindre une fois la clé pleinement insérée et la rotation du rotor amorcée, l'élément mobile étant alors positionné en face de la pièce de verrouillage.
- La figure 7a est une coupe transversale d'un cylindre au niveau des logements de rotor lors de conditions d'effraction, la rotation étant amorcée, l'élément mobile libre dans son logement étant alors repoussé par la pièce de verrouillage qui pénètre dans son logement. La figure 7b est une coupe transversale d'un cylindre au niveau des logements de rotor, la clé correspondante étant insérée et la rotation étant amorcée, l'élément mobile tangent à l'interface entre le rotor et le stator empêchant alors la pièce de verrouillage de pénétrer à l'intérieur de son logement.

### DESCRIPTION D'UN MODE DE MISE EN ŒUVRE ET DE RÉALISATION

### Généralités

Le dispositif pour serrure de sûreté représenté sur les figures 1a, 1b, 2 et 3 comprend un rotor cylindrique 1, un stator 11 et une clé 18.

Le rotor 1 est de préférence un corps sensiblement cylindrique. Notamment, le rotor 1 peut être un corps sensiblement cylindrique de révolution autour d'un axe longitudinal. Une direction radiale est une direction perpendiculaire à l'axe longitudinal et passant par lui. Dans la suite de la demande, les termes interne et externe, respectivement, sont utilisés en référence à une direction radiale de sorte que la partie ou la face interne d'un élément est plus proche de l'axe longitudinal que la partie ou la face externe du même élément.

Le rotor 1 comprend une fente de réception 2 d'un corps de clé. La fente 2 est adaptée pour recevoir une clé 18. Le rotor 1 peut également comprendre des goupilles de rotor 3, une rainure de fragilisation 4a qui constitue une protection anti effraction, ainsi qu'une partie 4b surmontée du panneton de cylindre 9.

Le rotor 1 comprend également au moins un logement 5 accueillant au moins un élément mobile 8, qui est par exemple une bille sphérique.

Le logement 5 est dans cet exemple de réalisation positionné en face de la goupille de rotor 3 la plus proche du panneton de cylindre 9. En d'autres termes, le logement 5 présente dans l'exemple illustré en figure 1b une position sur l'axe longitudinal sensiblement similaire à la position sur l'axe longitudinal de la goupille de rotor 3.

Chaque logement 5 comporte :
- Un fond sphérique 6 destiné à recevoir l'élément mobile 8 en l'absence de clé 18,
- Une partie de guidage 7 qui s'étend dudit fond 6 jusqu'à l'enveloppe externe du rotor 1, l'enveloppe externe du rotor 1 correspondant à une interface 10 entre le rotor 1 et le stator 11.

Le fond sphérique 6 et la partie de guidage 7 s'étendent transversalement, c'est-à-dire radialement, par rapport à la direction principale du cylindre du rotor 1, en l'occurrence parallèlement au plan de la fente de réception 2.

Le fond 6 et la partie de guidage 7 sont obtenus respectivement par perçage et fraisage du rotor 1 selon des dimensions leur permettant d'assurer la réception et le guidage de l'élément mobile 8.

L'élément mobile 8 est contenu, en l'absence de clé 18 ainsi que pour toutes les positions de la clé 18, à l'intérieur du logement 5 de rotor 1. L'élément mobile 8 est mobile à l'intérieur du logement 5 de rotor 1 entre :
- une position de retrait, dans laquelle l'élément mobile 8 est contenu à l'intérieur du logement 5 de rotor 1, l'élément mobile 8 étant situé en retrait par rapport à une interface 10 entre le rotor 1 et le stator 11. En d'autres termes, dans la position de retrait, l'élément mobile 8 est situé en une position radialement plus interne que l'interface 10 entre le rotor 1 et le stator 11, l'élément mobile 8 pouvant par exemple être situé au contact du fond sphérique 6 du logement 5 de rotor 1, et
- une position affleurante, dans laquelle l'élément mobile 8 affleure au niveau de l'interface entre le rotor 1 et le stator 11. L'élément mobile 8 peut alors être situé dans la partie de guidage 7 du logement 5 de rotor 1 et être tangent à l'interface 10 entre le rotor 1 et le stator 11.

L'élément mobile 8 peut passer d'une position de retrait ou affleurante à l'autre par une translation selon la direction radiale.

Dans le cas où l'élément mobile 8 est une bille sphérique, le diamètre du fond sphérique 6 est sensiblement égal à celui de la bille 8 ; la partie de guidage 7 peut quant à elle être un logement de forme parallélépipèdique et de largeur sensiblement égale au diamètre de la bille 8.

Selon un mode de réalisation préféré, les logements 5 sont au nombre de deux, sont situés de chaque côté de la fente 2 de clé et accueillent chacun une bille sphérique 8.

En référence plus particulièrement à la figure 2, le stator 11 représenté est celui d'un cylindre à profil européen et comporte :
un corps cylindrique 11a dans lequel le rotor 1 est reçu, ledit rotor 1 étant coaxial par rapport audit stator 11 et étant axialement rotatif dans celui-ci. Ainsi, le rotor 1 est mobile en rotation autour de l'axe longitudinal par rapport au stator 11.
une partie 11b qui est destinée à la réception des goupilles 13 de stator ; cette partie 11b s'étend le long dudit corps cylindrique 11a, en le prolongeant radialement le long de l'une de ses génératrices, de part et d'autre de celle-ci, avec une épaisseur inférieure au diamètre de celui-ci.

Le corps cylindrique 11b présente de préférence le même axe de révolution que le rotor 1, à savoir l'axe longitudinal, et est de préférence en forme de cylindre creux délimitant une cavité sensiblement cylindrique. Le rotor 1 est destiné à être placé à l'intérieur de la cavité délimitée par le corps cylindrique 11a du stator 11.

Ladite partie 11b est munie d'une encoche 12 pour permettre la rotation du panneton de cylindre 9.

La partie 11b peut comprendre un ou plusieurs logements 15. Un logement 15 de stator 11 peut notamment s'étendre radialement par rapport à l'axe longitudinal et déboucher à l'interface 10 entre le rotor 1 et le stator 11. Dans l'exemple illustré en figure 2, les goupilles de stator 13 sont reçues dans les logements cylindriques 15 qui s'étendent dans ladite partie 11b, radialement par rapport à l'axe du rotor 1. Plus particulièrement, ces logements 15 s'étendent du fond de ladite partie 11b (fond opposé au rotor 1), sur toute la hauteur de celle-ci, pour déboucher de ladite partie 11b et du stator 11 à l'interface 10 entre le rotor 1 et le stator 11. Ainsi, les logements 15 s'étendent du fond de ladite partie 11b, sur toute la hauteur de celle-ci, pour déboucher de ladite partie 11b, traverser le corps cylindrique 11a du stator 11 jusqu'à déboucher à l'interface 10 entre le rotor 1 et le stator 11.

Ces logements 15 reçoivent également des ressorts 14a qui exercent des efforts de poussée sur les goupilles 13. Ces ressorts 14a prennent appui sur des fixations 14b qui ferment les logements 15 au niveau du fond de la partie 11b.

De préférence, un logement 5 de rotor 1 est disposé de façon à être situé en regard du logement 15 de stator 11 sur l'axe longitudinal. Ainsi, lors de la rotation du rotor 1 par rapport au stator 11 et pour un angle donné de rotation du rotor 1 par rapport au stator 11, le logement 5 de rotor 1 parvient en face du logement 15 de stator 11. Notamment, en l'absence de clé, un logement 5 de rotor 1 peut être sensiblement radialement opposé à un logement 15 de stator 11. Ainsi, lors de la rotation du rotor 1 par rapport au stator 11, le logement 5 de rotor 1 parvient en face du logement 15 de stator 11 pour un angle sensiblement égal à 180°. Alors, pour cet angle de rotation du rotor 1, le logement 5 de rotor 1 jouxte le logement 15 de stator 11 au niveau de l'interface 10 entre le rotor 1 et le stator 11.

Le dispositif comprend également une pièce de verrouillage 16. La pièce de verrouillage 16 est reçue à l'intérieur d'un logement 15 de stator 11. La pièce de verrouillage 16 est mobile entre :
- Une position de déverrouillage, dans laquelle la pièce de verrouillage 16 est contenue dans le logement 15 de stator 11, la rotation du rotor 1 par rapport au stator 11 étant alors libre. Notamment, dans la position de déverrouillage, la pièce de verrouillage 16 peut affleurer au niveau de l'interface 10 entre le rotor 1 et le stator 11, ou être située en retrait par rapport à cette interface 10.
- Une position de verrouillage, dans laquelle la pièce de verrouillage 16 fait saillie hors du logement 15 de stator 11 à l'intérieur d'un logement 5 de rotor 1, la rotation du rotor 1 par rapport au stator 11 étant alors bloquée. En d'autres termes, la pièce de verrouillage 16 dans la position de verrouillage peut traverser l'interface 10 entre le rotor 1 et le stator 11, une partie de la pièce de verrouillage 16 étant située dans le logement 5 de rotor 1 et une autre partie de la pièce de verrouillage 16 étant située dans le logement 15 de stator 11.

De préférence, l'une des goupilles de stator 13 est la pièce de verrouillage 16. Ainsi, aucune complexité n'est ajoutée au système. En particulier, aucune pièce supplémentaire n'est ajoutée et aucun aménagement du stator 11 n'est nécessaire. Notamment, la goupille de stator 13 qui est la plus proche du panneton de cylindre 9 a été référencée par 16 et constitue une pièce de verrouillage destinée à coopérer avec la ou les billes 5 ou autres éléments mobiles 8, ainsi que présenté ultérieurement dans la suite de la description. En variante, la pièce de verrouillage 16 peut être constituée par une autre goupille de stator 13, ou par une pièce distincte, ajoutée au stator 11.

En référence à la figure 3, le dispositif comporte également une clé 18 composée d'une tête de clé 19, d'un corps de clé 21 et d'une butée de clé 20.

La clé 18 présente des dimensions adaptées pour déplacer, au fur et à mesure de son insertion dans la fente 2 du rotor 1, l'élément mobile 8 entre :
- la position de retrait lorsque la clé 18 n'est pas introduite dans la fente 2 du rotor 1, et
- la position affleurante lorsque la clé 18 est entièrement introduite dans la fente 2 du rotor 1, la clé 18 maintenant alors l'élément mobile 8 en position affleurante de sorte que, lorsque le logement 5 de rotor 1 parvient en regard du logement 15 de stator 11 lors de la rotation du rotor 1, l'élément mobile 8 maintient la pièce de verrouillage 16 dans la position de déverrouillage et l'empêche de passer dans la position de verrouillage.

Le corps de clé 21 peut selon un mode de réalisation préféré présenter des indentations 22. Selon l'invention la clé présente au moins une rainure de guidage 23 le long de laquelle le ou les éléments mobiles 8 peuvent se déplacer.

Les indentations 22 sont de préférence adaptées pour repousser les goupilles de rotor 3 lors de l'insertion de la clé 18 dans la fente 2, de sorte à ce qu'une fois la clé 18 entièrement insérée, la jonction entre les goupilles de rotor 3 et les goupilles de stator 13 coïncide avec la jonction 10 entre le rotor 1 et le stator 11.

Un élément mobile 8 peut notamment coulisser le long d'une rainure de guidage 23. Le coulissement de l'élément mobile 8 dans la rainure 23 peut s'effectuer par une translation de l'élément mobile 8, par une rotation de l'élément mobile 8, ou par un mouvement ayant à la fois une composante de translation et de rotation.

Selon l'invention, la rainure de guidage 23 s'étend sur au moins une partie du corps de clé 21, dans sa longueur et dans sa hauteur. En d'autres termes, en considérant que la clé 18 est insérée dans la fente 2 de rotor 1, le corps de clé 21 s'étendant principalement selon l'axe longitudinal, la rainure de guidage 23 présente une composante longitudinale et une composante radiale. Les composantes longitudinale et radiale sont adaptées pour déplacer l'élément mobile 8 depuis la position de retrait jusqu'à la position affleurante au fur et à mesure de l'insertion de la clé 18 dans la fente 2 de rotor 1, l'élément mobile 8 étant, lorsque la clé 18 est entièrement insérée, maintenu dans la position affleurante par la rainure de guidage 23.

La rainure 23 s'étend de préférence sur tout ou partie du corps de clé 21, et comporte une première extrémité et une deuxième extrémité. De préférence, la deuxième extrémité de la rainure 23 débouche à l'extérieur du corps de clé 21.

La composante radiale de la rainure 23, ou hauteur, peut être telle que la deuxième extrémité de la rainure 23 soit située en une position radialement plus interne que sa première extrémité. De la sorte, au fur et à mesure de l'insertion de la clé 18 dans la fente 2, l'élément mobile 8 est déplacé depuis la position de retrait radialement plus interne, jusqu'à la position affleurante radialement plus externe.

Une pente de la rainure de guidage 23 peut être définie comme un rapport entre la composante radiale de la rainure 23 et la composante longitudinale de la rainure 23. La pente peut varier en fonction d'une position le long de l'axe longitudinal, de manière continue, monotone ou non monotone, ou de manière discontinue. De préférence, la pente de la rainure 23 permet de déplacer radialement l'élément mobile 8 vers l'extérieur du rotor 1 lors de l'insertion de la clé 17.

La rainure de guidage 23 peut consister en un renfoncement qui peut être fraisé dans le corps de clé 21. Selon un mode de réalisation préféré, le dispositif comprend deux éléments mobiles 8 en la forme de billes sphériques et la clé 18 comporte deux rainures de guidage 23, fraisées de chaque côté du corps de clé 21. Les rainures 23 peuvent s'étendre sur une partie plus ou moins vaste du corps de clé 21, en fonction notamment de la position sur l'axe du cylindre du ou des logements 5 de rotor 1. Les rainures 23 débouchent à l'extrémité du corps de clé 21 afin que les billes 8 présentes ne gênent pas l'introduction de la clé 18.

Les rainures 23 s'étendent à la fois dans la longueur et dans la hauteur du corps de clé 21, selon des dimensions aptes à positionner les billes 8 le long de la jonction rotor-stator 10. Par exemple, au moment de l'entrée en contact de l'élément mobile 8 avec la rainure 23, la distance entre le centre de la bille 8 et le bord du corps de clé 21 opposé aux indentations 22 peut être de l'ordre de 1 à 5 mm, et plus particulièrement peut environner les 2,8 mm. Lorsque la clé 18 est totalement insérée, la distance entre le centre de la bille 8 et le bord du corps de clé 21 opposé aux indentations 22 peut être de l'ordre de 1 à 3 mm, et plus particulièrement peut environner les 1,9 mm. Bien entendu, d'autres géométries que celles d'une clé plate à indentations seraient envisageables.

### Principe de fonctionnement

En l'absence de clé 18, l'élément mobile 8 est situé à l'intérieur du logement 5 de rotor 1, en position de retrait. L'élément mobile 8 peut notamment être en contact avec le fond sphérique 6 du logement 5 de rotor 1.

Ainsi qu'illustré en figures 4 et 5, au fur et à mesure de l'introduction de la clé 18 dans la fente 2 de rotor 1, l'élément mobile 8 s'engage sur la rainure de guidage 23. L'élément mobile 8 coopère ensuite avec la rainure 23 pour être déplacé à l'intérieur du logement 5 de rotor 1. Notamment, l'élément mobile 8 peut être déplacé selon une translation radiale vers l'extérieur du rotor 1, depuis la position de retrait vers la position affleurante.

Lorsque la clé 18 est entièrement introduite dans la fente 2, l'élément mobile 8 est dans la position affleurante. Par ailleurs, les indentations 22 présentes sur le corps de clé 21 permettent la coïncidence de la jonction entre goupilles de rotor 3 et goupilles de stator 13, avec la jonction 10 entre rotor 1 et stator 11. La rotation du rotor 1 peut alors être amorcée par la manœuvre de la clé 18.

Ainsi qu'illustré en figure 7b, lorsque, lors de la rotation du rotor 1, le logement 5 de rotor 1 parvient en face du logement 15 de stator 11, l'élément mobile 8 empêche la pièce de verrouillage 16 de pénétrer dans le logement 5 de rotor 1 en position de verrouillage et de bloquer ainsi la rotation du rotor 1. La rotation du rotor 1 est alors libre.

Un tel dispositif permet un blocage de la rotation du rotor 1 en cas d'insertion d'une mauvaise clé sans nécessiter d'autres éléments que l'élément mobile 8.

Dans un mode de réalisation, les éléments mobiles 8 sont au nombre de deux et contenus à l'intérieur des logements 5 de rotor 1, qui peuvent être des billes selon un mode de réalisation préféré de l'invention, reposent en l'absence de clé 18 dans les fonds sphériques 6 de leurs logements 5.

En référence à la figure 4, lors de l'introduction de la clé 18 correspondant au cylindre décrit dans l'invention, les billes 8 entrent en contact avec les rainures de guidage 23 présentes sur le corps de clé 21.

Au fur et à mesure de l'introduction de la clé 18, les billes 8 coulissent le long de la composante de la rainure de guidage 23 qui est parallèle à l'axe du cylindre. Ainsi une clé sans rainures sera bloquée dans son introduction par les billes 8.

Les billes 8 sont également déplacées transversalement, c'est-à-dire radialement, dans leurs logements 5 le long de la composante de la rainure de guidage 23 qui est perpendiculaire à l'axe du cylindre de rotor 1.

Une fois la clé 18 totalement insérée, situation illustrée dans les figures 5 et 6, les jonctions entre les goupilles de rotor 3 et les goupilles de stator 13, y compris la jonction entre la goupille de stator 13 la plus proche du panneton de cylindre 9, qui consiste dans l'exemple en la pièce de verrouillage 16, et la goupille de rotor 3 correspondante, coïncident avec la jonction 10 entre le rotor 1 et le stator 11. Par ailleurs, les billes 8 sont alors situées dans la partie de guidage 7 de leur logement, et sont tangentes à la jonction 10 entre le rotor 1 et le stator 11.

La manœuvre de la clé 18 peut alors actionner la rotation du rotor 1 jusqu'à ce que la pièce de verrouillage 16 située dans le stator 11 parvienne, selon le sens de rotation et comme illustré en figure 6, en face de l'un ou l'autre des logements 5 de rotor contenant les éléments mobiles 8.

En l'absence de clé ou dans le cas de l'insertion d'une mauvaise clé, comme l'illustre la figure 7a, à supposer qu'un individu soit parvenu à aligner la jonction entre les goupilles de rotor 3 et de stator 13 avec la jonction 10 entre le rotor 1 et le stator 11 et à amorcer la rotation du cylindre, la bille 8 est alors libre dans son logement 5, sa position n'étant pas bloquée par la rainure de guidage 23. Lorsque, lors de la rotation du rotor 1, le logement 5 de rotor 1 parvient en face du logement 15 de stator 11, la pièce de verrouillage 16 repoussée par son ressort 14a descendra alors dans le logement 5 de la bille 8, la repoussant dans le bas du logement 5, et dépassera donc dans le rotor 1. La pièce de verrouillage 16 sera alors en position de verrouillage. La rotation du cylindre s'en retrouvera bloquée.

De même, une clé dont la rainure 23 ne correspond pas parfaitement au profil souhaité soit soulèvera trop la bille 8, qui bloquera alors la rotation, soit ne la soulèvera pas assez, la rotation étant alors bloquée par la pièce de verrouillage 16 qui pénètrera dans le logement 5 de la bille 8.

A l'inverse, comme l'illustre la figure 7b, si la clé correspondante 18 est introduite, la bille 8 est alors positionnée une fois la clé 18 totalement insérée à l'interface 10 entre le rotor 1 et le stator 11, empêchant la pièce de verrouillage 16 de descendre dans son logement 5 lors de la rotation du rotor 1, quel qu'en soit le sens.

## Revendications

1. Dispositif pour serrure de sûreté composé :
- d'un rotor (1) comportant une fente (2) pour la réception d'un corps de clé (21) et au moins un logement (5) capable d'accueillir au moins un élément mobile (8),
- d'une clé (18) comportant au moins une rainure de guidage (23) le long de laquelle l'élément mobile (8) peut se déplacer, et
- d'un stator (11) comportant au moins une pièce de verrouillage (16) coopérant avec ledit élément mobile (8) dans certaines positions de la clé (18), tel que la rainure de guidage (23) s'étend sur au moins une partie du corps de clé (21), dans sa longueur et dans sa hauteur, tel qu'en l'absence de clé (18), l'élément mobile (8) est contenu à l'intérieur du logement (5) présent dans le rotor (1), tel que cet élément mobile (8) s'engage sur la rainure de guidage (23) présente sur la clé (18) lors de l'insertion de celle-ci dans le cylindre et tel qu'il coopère ensuite avec la rainure (23) pour être déplacé au sein du logement (5) jusqu'à une position où la jonction entre l'élément mobile (8) et la pièce de verrouillage (16) correspond à l'interface (10) entre le rotor (1) et le stator (11), l'élément mobile (8) empêchant alors la pièce de verrouillage (16) de descendre dans son logement (5) lors de la rotation du rotor (1).

2. Dispositif selon la revendication 1, dans lequel le rotor (1) comprend deux logements (5) situés de chaque côté de la fente de réception (2) du corps de clé (21), ces deux logements (5) recevant deux éléments mobiles (8) coopérant avec deux rainures de guidage (23) situées de chaque côté du corps de clé (21).

3. Dispositif selon l'une des revendications 1 ou 2, dans lequel un élément mobile (8) est une bille sphérique.

4. Dispositif selon l'une des revendications 1 à 3, dans lequel la pièce de verrouillage (16) est une goupille de stator (13) cylindrique montée sur un ressort (14a).

5. Dispositif selon l'une des revendications 1 à 4, dans lequel la pièce de verrouillage (16) est située dans le plan orthogonal à l'axe du cylindre et passant par le centre du ou des éléments mobiles (8).

## Patentansprüche

1. Vorrichtung für ein Sicherheitsschloss bestehend aus:
- einem Rotor (1), der einen Schlitz (2) zur Aufnahme eines Schlüsselkörpers (21) und mindestens eine Aufnahme (5) aufweist, die mindestens ein bewegliches Element (8) aufnehmen kann,
- einem Schlüssel (18) mit mindestens einer Führungsnut (23), entlang derer sich das bewegliche Element (8) bewegen kann, und
- einem Stator (11) der mindestens ein Verriegelungsteil (16) aufweist, das mit dem beweglichen Element (8) in bestimmten Positionen des Schlüssels (18) zusammenwirkt, dass die Führungsnut (23) sich über mindestens einen Teil des Schlüsselkörpers (21) in seiner Länge und in seiner Höhe erstreckt, so dass bei Abwesenheit des Schlüssels (18) das bewegliche Element (8) im Inneren der im Rotor (1) vorhandenen Aufnahme (5) enthalten ist, so dass dieses bewegliche Element (8) in die Führungsnut (23) , die auf dem Schlüssel (18) vorhanden ist, eingreift wenn dieser in den Zylinder eingeführt wird, und so dass es anschließend mit der Nut (23) zusammenwirkt, um innerhalb der Aufnahme (5) bis zu einer Position verschoben zu werden, in der die Verbindung zwischen dem beweglichen Element (8) und dem Verriegelungsteil (16) der Schnittstelle (10) zwischen dem Rotor (1) und dem Stator (11) entspricht, so dass das bewegliche Element (8) verhindert, dass das Verriegelungsstück (16) bei der Drehung des Rotors (1) in seine Aufnahme (5) hinabsinkt.

2. Vorrichtung nach Anspruch 1, bei der der Rotor (1) zwei Aufnahmen (5) umfasst, die sich auf den beiden Seiten des Aufnahmeschlitzes (2) des Schlüsselkörpers (21) befinden, wobei diese beiden Aufnahmen (5) zwei bewegliche Elemente (8) aufnehmen, die mit zwei Führungsnuten (23) zusammenwirken, die sich auf den beiden Seiten des Schlüsselkörpers (21) befinden.

3. Vorrichtung nach einem der Ansprüche 1 oder 2, bei der ein bewegliches Element (8) eine Kugel ist.

4. Vorrichtung nach einem der Ansprüche 1 bis 3, wobei das Verriegelungsteil (16) ein zylindrischer Statorstift (13) ist, der an einer Feder (14a) angebracht ist.

5. Vorrichtung nach einem der Ansprüche 1 bis 4, wobei das Verriegelungsteil (16) in der Ebene liegt, die orthogonal zur Zylinderachse ist und durch den Mittelpunkt des beweglichen Elements oder der beweglichen Elemente (8) verläuft.

## Claims

1. Device for safety lock comprising:
- a rotor (1) having a slot (2) for receiving a key body (21) and at least one housing (5) capable of receiving at least one movable element (8),
- a key (18) having at least one guide groove (23) along which the movable element (8) can move, and
- a stator (11) comprising at least one locking part (16) cooperating with said movable element (8) in certain positions of the key (18), such that the guide groove (23) extends over at least a part of the key body (21), in its length and in its height, such that in the absence of the key (18), the movable element (8) is contained within the housing (5) present in the rotor (1) such that this movable element (8) engages on the guide groove (23) present on the key (18) when inserting the latter into the cylinder and such that it then cooperates with the groove (23) to be moved within the housing (5) to a position where the junction between the movable element (8) and the locking part (16) corresponds to the interface (10) between the rotor (1) and the stator (11), the movable element (8) then preventing the locking part (16) from descending into its housing (5) during rotation of the rotor (1).

2. Device according to claim 1, wherein the rotor (1) comprises two housings (5) located on each side of the slot (2) for receiving the key body (21), these two housings (5) receiving two movable elements (8) cooperating with two guide grooves (23) located on each side of the key body (21).

3. Device according to any one of claims 1 or 2, wherein a movable element (8) is a spherical ball.

4. Device according to any one of claims 1 to 3, wherein the locking part (16) is a cylindrical stator pin (13) mounted on a spring (14a).

5. Device according to any one of claims 1 to 4, wherein the locking part (16) is located in the plane orthogonal to the cylinder axis and passing through the centre of the movable element or elements (8).
